# EUROPÄISCHE PATENTSCHRIFT

(11) **EP 1 446 249 B1**
(45) Veröffentlichungstag und Bekanntmachung des Hinweises auf die Patenterteilung: **25.04.2007**
(21) Anmeldenummer: 02790401.0
(22) Anmeldetag: 19.11.2002
(51) Int. Cl.: B22C 9/08

(54) **SPEISEREINSATZ MIT SCHUTZKAPPE**
FEEDER INSERT WITH PROTECTIVE CAP
PIECE RAPPORTEE POUR SYSTEME D'ALIMENTATION POURVUE D'UN CAPUCHON DE PROTECTION

(30) Priorität: 20.11.2001 DE 10156571
(43) Veröffentlichungstag der Anmeldung: 18.08.2004
(73) Patentinhaber: GTP-Schäfer Giesstechnische Produkte GmbH, 41515 Grevenbroich (DE)
(72) Erfinder: SCHÄFER, Jürgen-Michael, 50859 Köln (DE); SCHÄFER, Thomas-Michael, 50859 Köln (DE)
(74) Vertreter: Müller, Karl-Ernst
(86) Internationale Anmeldenummer: PCT/EP2002/012925
(87) Internationale Veröffentlichungsnummer: WO 2003/043761

(56) Entgegenhaltungen:
- DE-A- 2 928 166
- DE-A- 4 119 192
- DE-A- 19 642 838
- DE-U- 1 519 320

## Beschreibung

Die Erfindung betrifft einen Speisereinsatz zum Einsetzen in eine beim Gießen von Metallen verwendete Gießform mit einem ein Speiservolumen aufweisenden Speiserkorpus aus einem exothermen und/oder isolierenden Material, wobei der Speiserkorpus einen von Seitenwänden und einem Deckelbereich umgrenzten Innenraum als Speiservolumen aufweist und im Bodenbereich des Speiserkorpus eine Speiseröffnung als Verbindung zum Formhohlraum ausgebildet ist.

Ein Speisereinsatz mit den vorgenannten Merkmalen ist in der DE 196 42 838 A1 beschrieben. Der einen in seinem Deckelbereich geschlossenen Innenraum als Speiservolumen aufweisende Speiserkorpus ist beim Einformen auf die Formoberfläche der Gießform aufsetzbar. Beim Einformen des Speisereinsatzes besteht das Problem, dass der auf den Formsand und damit auch auf den Speiserkorpus einwirkende Formdruck zu einer Beschädigung des Speiserkorpus führen kann.

Zur Beseitigung dieses Problems hat die Firma Chemex GmbH unter der Bezeichnung "Teleskopspeiser" einen Speisereinsatz vorgeschlagen und benutzt, bei dem der Speiserkorpus aus zwei gegeneinander verschiebbaren Teilen besteht, die gemeinsam das Speiservolumen ausbilden. Dabei ist das auf die Formoberfläche aufsetzbare untere Teil des Speiserkorpus nach oben offen ausgebildet und wird von oben her von einem zweiten glockenförmigen Teil des Speiserkorpus übergriffen, wobei sich die Teile bei auftretendem Formdruck ineinander einschieben und hierzu der Außendurchmesser des unteren Teils und der Innendurchmesser des oberen glockenförmigen Teils passgenau aufeinander abgestimmt sind.

Bei dem durch Benutzung bekanntgewordenen Speisereinsatz tritt der Nachteil auf, dass der beim Ineinanderschieben von oberem und unterem Teil des Speisereinsatzes entstehende Abrieb in das Speiservolumen hineinfällt und beim Abgießen der Form mit dem flüssigen Metall in Berührung kommt, so dass Verunreinigungen der Metallschmelze die Folge sein können. Ein weiterer Nachteil besteht darin, dass die exakte Größe des durch die beiden Teile des Speisereinsatzes definierten Speiservolumens bei eingeformten Speisereinsatz von dem Grad des Ineinanderschiebens von oberem und unterem Teil des Speisereinsatzes bestimmt ist, so dass keine sichere Aussage über die Größe des Speiservolumens bei eingeformten Speisereinsatz zu treffen ist. Damit ist die Planung des Einsatzes und die Auswahl der Größe des benötigten Speisereinsatzes erleichtert.

Der Erfindung liegt daher die Aufgabe zugrunde, einen Speisereinsatz mit den gattungsgemäßen Merkmalen so zu verbessern, dass trotz Beibehaltung eines einheitlichen geschlossenen Speiservolumens im Inneren des Speisereinsatzes ein Schutz des Speisereinsatzes gegen den einwirkenden Formdruck gegeben ist.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, dass auf dem Speiserkorpus eine hutförmige, die Außenwandung des Speiserkorpus unter Ausbildung eines Isolierspaltes umschließende Speiserkappe verschiebbar angeordnet und gegen den Speiserkorpus vor dem Einformen des Speisereinsatzes lagefixiert ist, und dass zwischen dem Deckelbereich des Speiserkorpus und dem Deckel der Speiserkappe wenigstens ein Abstandshalter aus einem nachgiebigen Material derart angeordnet ist, dass beim Einformen des Speisereinsatzes und Aufsetzen des Speiserkorpus auf der Formoberfläche infolge des auftretenden Förmdrucks die Speiserkappe sich gegenüber dem Speiserkorpus bis auf einen zwischen Deckelbereich von Speiserkappe und Speiserkorpus verbleibenden Isolierspalt verschiebt.

Die Erfindung geht somit auf das Prinzip zurück, einen zweiten Speiserkörper in Form einer hutförmigen Speiserkappe als Schutz für den beim Einformen auf der Formoberfläche aufstehenden Speiserkorpus zu verwenden. Dadurch dass durch entsprechende Maßnahmen sichergestellt ist, dass auch bei eingeschobener Speiserkappe zwischen den Seitenwänden von Speiserkappe und Speiserkorpus wie auch zwischen den Deckelbereichen jeweils ein Isolierspalt besteht bzw. verbleibt, ist die wärmetechnische Bilanz des Speisereinsatzes insgesamt verbessert. Speiserkorpus und Speiserkappe sind vor dem Einformen in geeigneter Weise, beispielsweise durch Klebestellen, gegeneinander lagefixiert, so dass sich eine einfache Handhabung des erfindungsgemäßen Speisereinsatzes bei dessen Einformen ergibt. Durch den auftretenden Formdruck werden die Klebestellen gelöst, und die Speiserkappe kann dem einwirkenden Formdruck nachgeben und sich gegenüber dem auf der Formoberfläche aufstehenden Speiserkorpus verschieben. Da das Speiservolumen nach wie vor innerhalb des Speiserkorpus liegt und gegen die Speiserkappe abgeschlossen ist, kann eventueller Abrieb nicht in das Speiservolumen eintreten, und die Größe des Speiservolumens liegt durch die Auswahl des Speiserkorpus fest.

Mit der Erfindung ist insbesondere der Vorteil verbunden, dass der an sich bekannte Speiserkorpus nun beim Einformen gegen den auftretenden Formdruck geschützt ist. Ein weiterer Vorteil besteht darin, dass zur Herstellung des erfindungsgemäßen Speisereinsatzes standardisierte Teile verwendet werden können; so sind die zusätzlich vorgesehenen Speiserkappen ebenfalls an sich bekannt und vorhanden, und sie bedürfen nur einer geringen Modifizierung, um in der erfindungsgemäßen Weise verwendet zu werden.

Nach Ausführungsbeispielen der Erfindung kann der zwischen dem Deckelbereich des Speiserkorpus und dem Deckel der Speiserkappe vorgesehene Abstandshalter aus Styropor bestehen, welches Material bei auftretendem Formdruck nachgibt und sich in den sich mit zunehmendem Einschieben verringernden Spalt zwischen Speiserkappe und Speiserkorpus setzt und dabei eine isolierende Wirkung entfaltet. Alternativ kann als Abstandshalter ein Federelement angeordnet sein, und schließlich kann der Abstandshalter aus einem isolierenden Material bestehen, welches bei auftretendem Formdruck den Isolierspalt zwischen dem Deckelbereich des Speiserkorpus und dem Deckel der Speiserkappe bewirkt.

Damit der gewünschte Isolierspalt zwischen dem Deckelbereich des Speiserkorpus und dem Deckel der Speiserkappe am Ende des Einschubweges aufrechterhalten bleibt, kann zur Begrenzung des Einschubweges der Speiserkappe auf dem Speiserkorpus ein Anschlag an Speiserkappe oder Speiserkorpus vorgesehen sein.

Da während des Aufschiebens der Speiserkappe auf den Speiserkorpus zwischen den Seitenwänden von Speiserkappe und Speiserkorpus der vorgesehene Isolierspalt aufrechterhalten bleiben soll, sind nach einem Ausführungsbeispiel entsprechende Führungsgestaltungen vorgesehen. Diese Führungsgestaltungen können aus an dem Speiserkorpus oder der Speiserkappe ausgebildeten Führungsleisten bestehen, die zweckmäßig eine dreieckige Gestalt aufweisen, so dass die Spitzen der Führungsleisten auf dem jeweils gegenüberliegenden Bauteil gleiten.

Alternativ kann vorgesehen sein, dass die Seitenwände von Speiserkorpus und/oder Speiserkappe wellenförmige Auswölbungen als Führungsgestaltung aufweisen.

Nach einem Ausführungsbeispiel der Erfindung ist vorgesehen, dass die Speiserkappe aus einem isolierenden Material besteht.

Es kann jedoch auch vorgesehen sein, dass die Speiserkappe aus einem exothermen Material besteht, welches trotz der Anordnung des Isolierspaltes durch Strahlung entzündbar ist, wodurch der Wärmehaushalt des Speisereinsatzes insgesamt verbessert werden kann.

Schließlich kann nach einem Ausführungsbeispiel der Erfindung vorgesehen sein, dass an der inneren Oberfläche der Seitenwände des Speiserkorpus in Längsrichtung des Speiserkorpus in das Speiservolumen vorkragende Williams-Leisten angeordnet sind.

In der Zeichnung ist ein Ausführungsbeispiel der Erfindung wiedergegeben, welches nachstehend beschrieben ist. Die einzige Figur zeigt einen Speisereinsatz mit Speiserkorpus und darauf aufschiebbarer Speiserkappe in einer geschnittenen Seitenansicht.

Der aus der Zeichnung ersichtliche Speisereinsatz besteht aus einem an sich bekannten Speiserkorpus 11, dessen Seitenwände 12 und dessen Deckelbereich 13 einen Innenraum als Speiservolumen 14 umschließen. In dem an die Seitenwände 12 anschließenden Bodenbereich 25 des Speiserkorpus 11 ist eine Speiseröffnung 15 ausgebildet. Der Speiserkorpus 11 wird beim Einformen des Speisereinsatzes 10 auf eine Formoberfläche 26 einer zugehörigen Gießform aufgesetzt.

Der Speiserkorpus 11 wird von einer hutförmigen Speiserkappe 16 mit einem Deckel 17 und Seitenwänden 18 übergriffen, wobei die Speiserkappe 16 mittels wenigstens eines Abstandshalters 21 aus einem nachgiebigen Material von dem Speiserkorpus 11 in Abstand gehalten ist derart, dass bei einwirkendem Formdruck in Richtung des Pfeils 27 die Speiserkappe 16 dem Formdruck nachgeben und sich gegenüber dem ortsfesten Speiserkorpus 11 verschieben kann.

Die Abmessungen der Speiserkappe 16 sind dabei gegenüber dem Speiserkorpus 11 derart gewählt, dass die Seitenwände 18 der Speiserkappe 16 einen Abstand von den Seitenwänden 12 des Speiserkorpus 11 einhalten und so einen Isolierspalt 19 ausbilden. Damit dieser Isolierspalt 19 während der Einschubbewegung der Speiserkappe 16 gegenüber dem Speiserkorpus 11 aufrechterhalten bleibt, sind, vorzugsweise über den Umfang des Speiserkorpus verteilt, mehrere Führungsgestaltungen 22 vorgesehen. Diese Führungsgestaltungen können beispielsweise aus sich in der Längsrichtung von Speiserkorpus 11 bzw. Speiserkappe 16 erstreckenden und an den jeweiligen Seitenwänden 12 bzw. 18 angebrachten Führungsleisten bestehen, die bei einer dreieckigen Form mit ihren Spitzen auf dem jeweils anderen Bauteil gleiten. Selbstverständlich sind auch andere Ausführungen möglich, beispielsweise punktuell angebrachte Erhebungen als Führungsgestaltungen. Auch ist möglich, die Seitenwände 12, 18 von Speiserkorpus 11 und Speiserkappe 16 entweder einzeln oder im Zusammenwirken miteinander mit entsprechenden wellenförmigen Erhebungen zu versehen.

Da auch zwischen dem Deckelbereich 13 des Speiserkorpus 11 und dem Deckel 17 der Speiserkappe 16 nach dem Einschieben der Speiserkappe 16 ein Isolierspalt 20 verbleiben soll, können ein oder mehrere Anschläge 23 an dem Deckel 17 der Speiserkappe 16 bzw. dem Deckelbereich 13 des Speiserkorpus 12 vorgesehen sein.

Die in der vorstehenden Beschreibung, den Patentansprüchen, der Zusammenfassung und der Zeichnung offenbarten Merkmale des Gegenstandes dieser Unterlagen können sowohl einzeln als auch in beliebigen Kombinationen untereinander für die Verwirklichung der Erfindung in ihren verschiedenen Ausführungsformen wesentlich sein.

## Patentansprüche

1. Speisereinsatz zum Einsetzen in eine beim Gießen von Metallen verwendete Gießform mit einem ein Speiservolumen aufweisenden Speiserkorpus aus einem exothermen und/oder isolierenden Material, wobei der Speiserkorpus einen von Seitenwänden und einem Deckelbereich umgrenzten Innenraum als Speiservolumen aufweist und im Bodenbereich des Speiserkorpus eine Speiseröffnung als Verbindung zum Formhohlraum ausgebildet ist, **dadurch gekennzeichnet, dass** auf dem Speiserkorpus (11) eine hutförmige, die Außenwandung (12) des Speiserkorpus (11) unter Ausbildung eines Isolierspaltes (19) umschließende Speiserkappe (16) verschiebbar angeordnet und gegen den Speiserkorpus (11) vor dem Einformen des Speisereinsatzes (10) lagefixiert ist, und dass zwischen dem Deckelbereich (13) des Speiserkorpus (11) und dem Deckel (17) der Speiserkappe (16) wenigstens ein Abstandshalter (21) aus einem nachgiebigen Material derart angeordnet ist, dass beim Einformen des Speisereinsatzes (10) und Aufsetzen des Speiserkorpus (11) auf der Formoberfläche (26) infolge des auftretenden Formdrucks die Speiserkappe (16) sich gegenüber dem Speiserkorpus (11) bis auf einen zwischen Deckelbereich (13, 17) von Speiserkappe (16) und Speiserkorpus (11) verbleibenden Isolierspalt (20) verschiebt.

2. Speisereinsatz nach Anspruch 1, **dadurch gekennzeichnet, dass** der Abstandshalter (21) aus Styropor besteht.

3. Speisereinsatz nach Anspruch 1, **dadurch gekennzeichnet, dass** als Abstandshalter ein Federelement angeordnet ist.

4. Speisereinsatz nach Anspruch 1, **dadurch gekennzeichnet, dass** der Abstandshalter (21) aus einem isolierenden Material besteht, welches bei auftretendem Formdruck den Isolierspalt (20) zwischen dem Deckelbereich (13) des Speiserkorpus (11) und dem Deckel (17) der Speiserkappe (16) bewirkt.

5. Speisereinsatz nach einem der Ansprüche 1 bis 4, **dadurch gekennzeichnet, dass** zur Begrenzung des Einschubweges der Speiserkappe (16) auf dem Speiserkorpus (11) ein Anschlag an Speiserkappe (16) oder Speiserkorpus (11) ausgebildet ist.

6. Speisereinsatz nach einem der Ansprüche 1 bis 5, **dadurch gekennzeichnet, dass** zwischen den Seitenwänden (12, 18) von Speiserkorpus (11) und Speiserkappe (16) Führungsgestaltungen (22) zur Aufrechterhaltung des Isolierspaltes (19) während der Verschiebung der Speiserkappe (16) auf dem Speiserkorpus (11) vorgesehen sind.

7. Speisereinsatz nach Anspruch 6, **dadurch gekennzeichnet, dass** die Führungsgestaltungen (22) aus an dem Speiserkorpus (11) oder der Speiserkappe (16) ausgebildeten Führungsleisten bestehen.

8. Speisereinsatz nach Anspruch 7, **dadurch gekennzeichnet, dass** die Führungsleisten eine dreieckige Gestalt aufweisen derart, dass die Spitzen der Führungsleisten auf dem gegenüberliegenden Bauteil gleiten.

9. Speisereinsatz nach Anspruch 6, **dadurch gekennzeichnet, dass** die Seitenwände (12, 18) von Speiserkorpus (11) und/oder Speiserkappe (16) wellenförmige Auswölbungen als Führungsgestaltungen aufweisen.

10. Speisereinsatz nach einem der Ansprüche 1 bis 9, **dadurch gekennzeichnet, dass** die Speiserkappe (16) aus einem isolierenden Material besteht.

11. Speisereinsatz nach einem der Ansprüche 1 bis 9, **dadurch gekennzeichnet, dass** die Speiserkappe (16) aus einem exothermen Material besteht.

12. Speisereinsatz nach einem der Ansprüche 1 bis 11, **dadurch gekennzeichnet, dass** an der inneren Oberfläche der Seitenwände (12) des Speiserkorpus (11) in Längsrichtung des Speiserkorpus (11) in das Speiservolumen (14) vorkragende Williams-Leisten angeordnet sind.

## Claims

1. Feeder insert for use in a mold utilized for the casting of metals, with a feeder body, made of an exothermic and/or insulating material, that is provided with a feed volume, whereby the feeder body has an inner space, as a feed volume, that is delimited by side walls and a top portion, and a feed opening, as a communication to the hollow mold space, is formed in the base region of the feeder body, **characterized in that** a domed feeder cap (16) is displaceably disposed on the feeder body (11), surrounds the outer wall (12) of the feeder body (11) while forming an insulating gap (19), and prior to the molding of the feeder insert (10) is fixed in position relative to the feeder body (11), and **in that** at least one spacer (21) of a flexible material is disposed between the top portion (13) of the feeder body (11) and the top (17) of the feeder cap (16) such that during the molding of the feeder insert (10) and placement of the feeder body (11) on the mold surface (11), due to the molding pressure that occurs the feeder cap (16) is displaced relative to the feeder body (11) while leaving an insulating gap (20) between the top portion (13, 17) of the feeder cap (16) and feeder body (11).

2. Feeder insert according to claim 1, **characterized in that** the spacer (21) is made of polystyrene.

3. Feeder insert according to claim 1, **characterized in that** a spring element is provided as a spacer element.

4. Feeder insert according to claim 1, **characterized in that** the spacer (21) comprises an insulating material that under the effect of molding pressure effects the insulating gap (20) between the top portion (13) of the feeder body (11) and the top (17) of the feeder cap (16).

5. Feeder insert according to one of the claims 1 to 4, **characterized in that** to limit the push-in stroke of the feeder cap (16) on the feeder body (11), a stop is formed on the feeder cap (16) or feeder body (11).

6. Feeder insert according to one of the claims 1 to 5, **characterized in that** provided between the side walls (12, 18) of feeder body (11) and feeder cap (16) are guide structures (22) for maintaining the insulating gap (19) during the placement of the feeder cap (16) on the feeder body (11).

7. Feeder insert according to claim 6, **characterized in that** the guide structures (22) comprise guide strips formed on the feeder body (11) or on the feeder cap (16).

8. Feeder insert according to claim 7, **characterized in that** the guide strips have a triangular shape such that the apexes of the guide strips glide upon the oppositely disposed components.

9. Feeder insert according to claim 6, **characterized in that** the side walls (12, 18) of feeder body (11) and/or feeder cap (16) have wave-shaped protrusions as guide structures.

10. Feeder insert according to one of the claims 1 to 9, **characterized in that** the feeder cap (16) comprises an insulating material.

11. Feeder insert according to one of the claims 1 to 9, **characterized in that** the feeder cap (16) is comprised of an exothermic material.

12. Feeder insert according to one of the claims 1 to 11, **characterized in that** disposed on the inner surface of the side walls (12) of the feeder body (11), in the longitudinal direction of the feeder body (11), are Williams strips that project into the feed volume (14).

## Revendications

1. Insert de masselottage à insérer dans un moule de coulée pour de la coulée de métaux, avec un corps de masselottage, présentant un volume de masselottage, en un matériau exothermique et/ou isolant, dans lequel le corps de masselottage comporte comme volume de masselottage un espace intérieur limité par les parois latérales et par une zone de couvercle, et une ouverture de masselottage est formée dans la zone du fond du corps de masselottage comme communication vers la cavité du moule, **caractérisé en ce que** sur le corps de masselottage (11), un capuchon de masselottage (16) en forme de chapeau, enveloppant la paroi extérieure (12) du corps de masselottage (11) moyennant la formation d'une fente d'isolation (19), est disposé de façon coulissante et est fixé en position par rapport au corps de masselottage (11) avant le moulage de l'insert de masselottage (10), et **en ce qu'**entre la zone de couvercle (13) du corps de masselottage (11) et le couvercle (17) du capuchon de masselottage (16) au moins une entretoise (21) en un matériau flexible est disposée de telle sorte que, lors du moulage de l'insert de masselottage (10) et de la mise en place du corps de masselottage (11) sur la surface du moule (26), par suite de la pression du moule qui se produit, le capuchon de masselottage (16) se décale par rapport au corps de masselottage (11) jusqu'à une fente d'isolation (20) restant entre la zone de couvercle (13, 17) du capuchon de masselottage (16) et le corps de masselottage (11).

2. Insert de masselottage selon la revendication 1, **caractérisé en ce que** l'entretoise (21) est en polystyrène expansé.

3. Insert de masselottage selon la revendication 1, **caractérisé en ce qu'**un élément élastique est disposé comme entretoise.

4. Insert de masselottage selon la revendication 1, **caractérisé en ce que** l'entretoise (21) consiste en un matériau isolant, lequel provoque la fente d'isolation (20) entre la zone de couvercle (13) du corps de masselottage (11) et le couvercle (17) du capuchon de masselottage (16) quand se produit la pression du moule.

5. Insert de masselottage selon l'une quelconque des revendications 1 à 4, **caractérisé en ce que**, pour la limitation de la course d'enfoncement du capuchon de masselottage (16) sur le corps de masselottage (11), une butée est configurée sur le capuchon de masselottage (16) ou sur le corps de masselottage (11).

6. Insert de masselottage selon l'une quelconque des revendications 1 à 5, **caractérisé en ce qu'**entre les parois latérales (12, 18) du corps de masselottage (11) et du capuchon de masselottage (16), il est prévu des configurations de guidage (22) pour la conservation de la fente d'isolation (19) pendant le coulissement du capuchon de masselottage (16) sur le corps de masselottage (11).

7. Insert de masselottage selon la revendication 6, **caractérisé en ce que** les configurations de guidage (22) consistent en des baguettes de guidage configurées sur le corps de masselottage (11) ou sur le capuchon de masselottage (16).

8. Insert de masselottage selon la revendication 7, **caractérisé en ce que** les baguettes de guidage présentent une configuration triangulaire, telle que les pointes des baguettes de guidage glissent sur la pièce en vis-à-vis.

9. Insert de masselottage selon la revendication 6, **caractérisé en ce que** les parois latérales (12, 18) du corps de masselottage (11) et/ou du capuchon de masselottage (16) comportent des protubérances en forme de vagues comme configurations de guidage.

10. Insert de masselottage selon l'une quelconque des revendications 1 à 9, **caractérisé en ce que** le capuchon de masselottage (16) consiste en un matériau isolant.

11. Insert de masselottage selon l'une quelconque des revendications 1 à 9, **caractérisé en ce que** le capuchon de masselottage (16) consiste en un matériau exothermique.

12. Insert de masselottage selon l'une quelconque des revendications 1 à 11, **caractérisé en ce que** sur la surface intérieure des parois latérales (12) du corps de masselottage (11) sont disposées des baguettes de Williams dépassant dans la direction longitudinale du corps de masselottage (11) dans le volume de la masselotte (14).
